# FASCICULE DE BREVET EUROPEEN

(11) **EP 1 035 297 B1**
(45) Date de publication et mention de la délivrance du brevet: **09.02.2005**
(21) Numéro de dépôt: 00200822.5
(22) Date de dépôt: 08.03.2000
(51) Int. Cl.: E06B 9/17, E06B 9/174

(54) **Coffre de volet roulant, joue et profile de recouvrement pour ce coffre**
Rolladenkasten, Seitenteil und Abdeckprofil für den Kasten
Roller shutter box, end plate and covering profile for the box

(30) Priorité: 11.03.1999 BE 9900171
(43) Date de publication de la demande: 13.09.2000
(73) Titulaire: Fixolite, société anonyme, 6230 Thimeon (BE)
(72) Inventeur: Vanhoudt, Michel, 6230 Thimeon (BE)
(74) Mandataire: Donné, Eddy

(56) Documents cités:
- EP-A- 0 628 695

## Description

La présente invention concerne un coffre de volet roulant comprenant un corps profilé sensiblement en forme de U, deux profilés, de préférence en métal, coiffant les bords inférieurs longitudinaux du corps profilé et deux joues obturant les extrémités du corps profilé et fixées par des bords latéraux, intégrés ou séparés, aux profilés.

Dans les coffres de volet roulant traditionnels, comme par exemple décrit dans le EPO.628.695 A1, les profilés n'ont pas de rainures ou ont des rainures dirigées l'une vers l'autre.

Dans le premier cas, chacune des joues est fixée par clous, vis ou autres moyens.

Dans le dernier cas les joues possèdent un talon dont les bords latéraux sont glissés dans les rainures et fixés aux profilés. Etant donné que les profilés sont des profilés extrudés, sciés ou coupés à la longueur voulue, des bavures existent aux extrémités des profilés et ces profilés doivent être ébavurés au préalable lorsque l'on veut y glisser les bords du talon de la joue.

Après insertion des bords susdits dans les profilés, chaque profilé est entaillé au moyen d'un burin et une partie du profilé est rabattue dans un creux de la joue ou bien les bords du talon de la joue et les profilés sont fixés ensemble par des clous ou des agrafes ou des vis.

Cette liaison constitue une action supplémentaire rendant la construction du coffre de volet plus difficile et augmentant le temps de montage.

Le but de la présente invention est de pallier à ces désavantages et de procurer un coffre de volet roulant dont le montage et la fixation des joues sur le corps sont très simples et très rapides.

Ce but est atteint, conformément à l'invention, par le fait que les profilés et les bords latéraux de chaque joue sont reliés par encliquetage, les profilés présentant à cet effet, en face des bords latéraux de chaque joue, au moins une ouverture dans leur face inférieure ou au moins une partie en saillie, tandis que ces bords latéraux présentent au moins une partie en saillie ou au moins une ouverture.

Encliquetée veut dire ici insérée dans l'ouverture sous pression et par déformation élastique d'une partie du profilé et donc de l'ouverture et/ou de la partie en saillie, la forme de la partie en saillie et de l'ouverture étant adaptée à permettre un tel encliquetage, la-partie en saillie une fois insérée demeurant accrochée dans l'ouverture et ne peut éventuellement en sortir que par une nouvelle déformation élastique.

Etant donné que les bords latéraux de chaque joue ne sont plus glissés par les extrémités des profilés dans des rainures mais que la joue est reliée verticalement, il n'est plus nécessaire d'ébavurer les profilés. Il suffit d'approcher chaque joue de l'extrémité du corps du coffre et d'effectuer une pression pour faire pénétrer la partie en saillie dans l'ouverture.

Les profilés présentent par exemple au moins une ouverture dans leur face inférieure, en face des bords latéraux de chaque joue, tandis que ces bords latéraux présentent au moins une partie en saillie destinée à être encliquetée dans l'ouverture susdite des profilés respectifs.

Les joues peuvent comprendre un corps et un talon, la ou les partie(s) en saillie ou la ou les ouverture(s) de chaque joue se trouvant alors au moins sur les bords latéraux du talon.

L'ouverture dans le profilé peut être un percement réalisé à l'endroit voulu, mais cette ouverture est de préférence une fente, s'étendant éventuellement sur toute la longueur du profilé, par exemple obtenue en extrudant le profilé.

Des coffres de volet roulant sont connus dont les profilés possèdent, outre une rainure ouverte latéralement vers l'intérieur, également une fente dans leur face inférieure. Cependant cette dernière fente n'est utilisée que pour la fixation d'un cache-rail et pas pour la fixation des joues.

Aussi bien la partie en saillie que le profilé peut être quelque peu élastiquement déformable.

Chaque partie en saillie peut comprendre une tête élargie ou à décrochement s'étendant sur une certaine longueur, par exemple à peu près en forme de pointe en une ou plusieurs parties.

Les différents constituants du coffre peuvent comprendre des moyens pour empêcher la ou les partie(s) en saillie de glisser dans la fente.

Ces moyens peuvent avantageusement comprendre un ou plusieurs dispositifs de calage bloquant la partie en saillie, par exemple formée par une surépaisseur de la joue, sous forme d'un coin ou sous une autre forme, et exerçant une pression sur une partie du profilé ou déformant le profilé de manière à bloquer la partie en saillie.

Ce dispositif de calage peut être situé au-delà de l'extrémité d'une partie en saillie la plus proche de l'extrémité du coffre fermant partiellement la rainure, par exemple entre deux parties en saillies s'il y en a plusieurs sur un même bord latéral.

Entre les deux joues, au moins un des deux profilés susdits peut être couvert par un profilé de recouvrement qui est relié par encliquetage au premier profilé, ce profilé de recouvrement présentant une rainure latérale ouverte vers l'intérieur du coffre, une sous-face étant glissée dans la rainure latérale d'un profil de recouvrement.

Dans les coffres de volet connus, cette sous-face est glissée dans une rainure d'un profilé coiffant un bord du corps du coffre. Ce montage doit se faire sur le chantier après la pose du volet dans le coffre. Etant donné que l'introduction de la sous-face dans la rainure latérale doit se faire en oblique et vu le peu de place entre le volet et la sous-face, l'opération de mise en place de cette sous-face est difficile.

La sous-face est habituellement délignée ou mise à la bonne largeur sur chantier. La coupe n'est pas toujours nette et cette opération est coûteuse.

Cette sous-face et le profilé de recouvrement peuvent être assemblés en usine, puisque la sous-face n'est plus insérée obliquement dans un des profilés coiffant les bord du corps mais dans le profilé de recouvrement qui peut être posé après la mise en place du volet.

Le montage de la sous-face se fait par encliquetage, par exemple par déformation élastique du profilé de recouvrement, et donc dans le sens vertical, ce qui peut se faire d'une manière facile et rapide.

Le profilé de recouvrement peut être pourvu d'au moins une partie en saillie encliquetée dans une fente du premier profilé.

De préférence la rainure latérale pour la sous-face possède une profondeur d'au moins 10 mm et de préférence d'au moins 40 mm, par exemple d'environ 45 mm, la sous-face et le profilé de recouvrement formant un ensemble télescopique.

La largeur visible ou utile de la sous-face est alors rapidement réglable sur chantier.

L'invention concerne également la joue et le profilé de recouvrement du coffre de volet roulant selon l'une ou l'autre des formes de réalisation mentionnées ci-avant.

Pour plus de clarté, un exemple de réalisation d'un coffre de volet roulant, d'une joue et d'un profilé de recouvrement utilisés dans ce coffre selon l'invention, est décrit ci-après à titre illustratif et non restrictif, référence étant faite aux dessins annexés dans lesquels:
la figure 1 est une vue éclatée d'un coffre de volet roulant selon l'invention;
la figure 2 représente à l'échelle agrandie le détail indiqué par F2 à la figure 1;
la figure 3 est une coupe transversale d'une partie du coffre à l'endroit de la ligne III-III de la figure 2, mais après assemblage du coffre;
la figure 4 est une coupe semblable à celle de la figure 3, mais à l'endroit de la ligne IV-IV de la figure 2;
la figure 5 est une coupe semblable à celle de la figure 3 mais se rapportant à une variante;
la figure 6 est une coupe transversale du coffre monté dans un mur;
la figure 7 représente le détail indiqué par F7 à la figure 6, à plus grande échelle;
la figure 8 représente un détail similaire à celui de la figure 7 mais se rapportant à une variante;
la figure 9 est une vue semblable à celle de la figure 2, mais se rapportant à une autre forme de réalisation.

Les figures représentent un coffre de volet roulant composé essentiellement d'un corps 1 profilé en forme de U, deux profilés 2 en aluminium coiffant les bords inférieurs longitudinaux du corps 1, deux embouts ou joues 3 obturant les extrémités du corps 1, deux profilés de recouvrement 4 fixés aux profilés 2 et une sous-face 5 glissée dans un des profilés de recouvrement 4 et fermant partiellement le corps 1.

Le corps 1 est constitué d'une coque 6 en polystyrène expansé, renforcée par une armature 7 en treillis soudé, et revêtue sur les côtés de plaques 8 en aggloméré de fibres de bois et ciment ou autres finitions.

Les profilés 2 en aluminium comprennent une base 9 pratiquement plane faisant saillie à l'extérieur du corps 1, deux ailes 10 et 11 dressées verticalement sur cette base 9 des deux côtés du bord du corps 1, une chambre 12 étant formée à l'intérieur, cette chambre 12 débouchant sur la face inférieure de cette base 9 par une fente 13 s'étendant sur toute la longueur du profilé.

Les profilés 2 servent entre autres d'arrêt aux enduits de finition posés sur les côtés longitudinaux du corps 1.

La joue 3 est en matière plastique et est composée d'un corps 14 vertical et d'un talon 15 à son extrémité inférieure.

Le corps de joue 14 vient en contact avec le corps 1 selon une zone d'appui périphérique et est formé par une plaque 16 pourvue sur sa face extérieure d'un nombre de nervures 17 et d'un rebord 18. Ce rebord 18 délimite avec une partie du talon 15 un creux du côté extérieur, une partie de ce rebord 18 formant une collerette d'appui 19 butant contre l'extrémité du corps 1.

La joue 3 peut être pourvue de deux ou de plusieurs picots 20 faisant saillie vers le haut et introduits dans la matière isolante du corps 1.

Le talon 15 possède deux bords latéraux 21 plus minces que sa partie centrale 22 et venant en contact avec la face inférieure des profilés 2.

Chacun des bords 21 est pourvu de deux parties en saillie 23 formées par des nervures s'étendant vers le haut et dans le sens longitudinal du corps 1 et possédant une tête élargie, en forme de pointe avec la base qui est plus large que la fente 13.

Les deux nervures 23 sur chaque bord 21 sont encliquetées, c'est-à-dire insérées en pressant et par déformation élastique d'une partie flexible des profilés 2 et/ou de la tête, dans une fente 13, tel que représenté à la figure 3, leur tête se trouvant dans l'espace 12 à l'intérieur du profilé 2 et étant accroché dans ce profilé.

Le talon 15 est également pourvu d'un dispositif de calage formé par une surépaisseur 24 en forme de coin en face de l'ouverture entre deux parties en saillie 23 sur un bord 21. Cette surépaisseur 24 est adossée à la partie centrale 22 du talon 15 et joint le bord 21 par son extrémité la plus large.

La plus grande largeur du coin est plus grande que la distance entre la partie centrale 22 et le profilé 2, ce qui veut dire que cette surépaisseur 24 a repoussé et déformé l'aile intérieure 11 et fermé partiellement la fente 13 lors de la mise en place de la joue 3, comme représenté à la figure 4.

A la figure 5 est représenté une autre forme de réalisation de la joue 3 qui diffère de celle décrite ci-avant en ce que le corps 14 de la joue 3 et le talon 15 sont deux pièces séparées, assemblées lors du montage du coffre, le corps 14 de la joue 3 étant par exemple pourvu de languettes 25 insérées dans des fentes 26 correspondantes dans le talon 15.

Dans cette forme de réalisation, les picots 20 susdits sont nécessaires pour maintenir en place le corps 14.

D'autres formes de réalisation des joues sont encore possibles. Ainsi, le talon 15, au lieu d'être monté en dessous du corps 14, comme représenté à la figure 5, peut être situé à côté du corps 14, ce dernier se trouvant à l'extérieur. Dans ce cas aussi bien les bords latéraux du corps 14 que les bords latéraux 21 du talon 15 sont pourvus de parties en saillies 23.

Le talon 15 peut même être supprimé. Dans ce cas le corps 14 posséde deux bords latéraux portant les parties en saillie 23 et les surépaisseurs 24.

Les profilés 2 ne servent pas uniquement à porter les joues 3, mais également un profilé de recouvrement 4 et, par l'intermédiaire de ce profilé, la sous-face 5.

En effet, entre les deux joues 3, un profilé de recouvrement 4 est fixé par encliquetage sur un des deux profilés 2, comme représenté aux figures 6 et 7.

Le profilé de recouvrement 4 est en matière plastique et comprend une partie plane 27 qui est en contact avec le profilé 2 et qui porte sur sa face supérieure une partie en saillie 28 insérée par pression dans la fente 13 et possédant une tête élargie, plus large que la fente 13, qui entre dans l'espace 12 par déformation élastique. Au lieu d'une nervure avec son bord en pointe, la partie en saillie 28 comprend dans l'exemple représenté, deux bras élastiquement déformables et pliés de manière à former la tête élargie, ces bras étant poussés élastiquement l'un vers l'autre lors de leur l'insertion dans la fente 13. Avec une telle partie en saillie 28, le profilé de recouvrement 4 peut être démonté le cas échéant.

Adjacent à cette partie en saillie 28 et du côté intérieur du coffre, le profilé de recouvrement 4 comprend une partie formant une rainure 29 ouverte vers l'intérieur du coffre.

La profondeur de cette rainure 29 est située entre 10 et 50 mm et est de préférence d'au moins 40 mm, par exemple environ 45 mm.

Dans la rainure 29 du profilé 4 est introduit le bord longitudinal de la sous-face 5, plus ou moins profondément selon la largeur utile désirée. Cette sous-face 5 est une planchette en plastique avec ou sans nervure de renfort.

Dans la forme de réalisation selon la figure 8, la sous-face 5 est une tôle en aluminium laqué ou autre métal laqué, l'épaisseur de la rainure 29 étant sensiblement plus petite que pour la planchette en plastique.

Le coffre décrit ci-avant est assemblé conmme suit:

Le corps 1 est scié à la longueur voulue et les deux extrémités sont fermées par une joue 3 qui est approchée du corps et insérée dans une direction perpendiculaire à la direction longitudinale du corps 1. Avec une certaine force, les parties en saillie 23 sont encliquetées dans les fentes 13 des profilés, ce qui entraîne une déformation élastique temporaire du profilé 2.

En même temps les surépaisseurs 24 de part et d'autre ferment quelque peu les rainures 12 bloquant ainsi les parties en saillie 23 dans les fentes 13.

Au chantier, le coffre ainsi partiellement assemblé est mis en place dans le bâtiment, et du béton 30 est coulé sur le coffre et contre les joues 3 pour ancrer ce coffre, comme représenté à la figure 6.

Ensuite le volet roulant 31, représenté uniquement en traits discontinus à la figure 6, est monté sur des axes fixés aux joues 3.

Le volet roulant 31 peut éventuellement être monté en usine dans le coffre de volet.

Si, comme représenté à cette figure 6, le volet roulant 31 descend le long de la fenêtre qui est reliée à un des profilés 2, c'est sur l'autre profilé qu'est fixé un profilé de recouvrement 4 dans lequel est inséré la sous-face 5 qui ferme donc le bas du coffre en laissant une fente pour le volet 31.

L'assemblage du coffre selon l'invention est plus simple et plus rapide que l'assemblage des coffres traditionnels.

La sous-face 5 ne doit plus être délignée sur le chantier et sa largeur utile est facilement adaptable sur place en la glissant plus ou moins profondément dans la rainure 29.

Etant donné que les parties en saillie 23 sont exactement positionnées sur le talon 15 des joues 3, la largeur du bas du coffre est réglée automatiquement par les joues 3.

Le coffre de volet roulant peut comprendre d'autres moyens pour empêcher les parties en saillie 23 de glisser dans les fentes 13 que ceux décrits ci-avant.

Ces moyens peuvent par exemple être constitués par des surépaisseurs 32 des parties en saillie 23, comme représenté à la figure 9. Une seule partie en saillie 23 est erigée sur chaque bord latéral 21 et cette partie en saillie 23 présente sur sa base plusieurs surépaisseurs 32 locales qui sont situées dans la fente 13 du profilé 2 correspondant.

Les surépaisseurs 32 des deux côtés du talon 15 assurent le calage des parties en saillie 23 dans les fentes 13 dans la direction longitudinale.

Les moyens susdits pour empêcher le glissement des parties en saillies 23 peuvent, dans une autre variante, être constitués par un clou ou une vis.

Les parties en saillie 23 ne doivent pas nécessairement être formées par une nervure avec une tête élargie. Elles peuvent par exemple être constituées par deux nervures adjacentes dont une ou deux nervures sont pliées de manière à former un élargissement. Dans ce cas les deux nervures peuvent aussi être quelque peu élastiquement déformables et l'encliquetage de la partie en saillie 23 dans une fente 13 peut donc se faire en partie ou entièrement par déformation élastique de cette partie en saillie 23.

Dans une forme de réalisation, les profilés 2 peuvent être pourvus d'ouvertures qui ne s'étendent que sur une longueur limitée ou sont situées localement et qui ne s'étendent donc pas sur toute la longueur des profilés, les parties en saillie 23 étant adaptées à ces orifices et encliquetées dedans. Dans ce cas, les parties en saillie 23 ne peuvent pas se déplacer et des moyens supplémentaires pour empêcher le glissement de ces parties sont superflus.

Il est évident que l'invention n'est nullement limitée aux exemples de réalisation décrits ci-avant mais que de nombreuses modifications peuvent être apportées au coffre, à la joue et aux profilés décrits précédemment sans pour autant sortir du cadre de l'invention.

L' étendue de la protection est déterminée par les termes des revendications.

## Revendications

1. Coffre de volet roulant comprenant un corps (1) profilé sensiblement en forme de U, deux profilés (2) coiffant les bords inférieurs longitudinaux du corps (1) profilé et deux joues (3) obturant les extrémités du corps (1) et fixées par des bords latéraux (21) intégrés ou séparés, aux profilés (2), **caractérisé en ce que** les profilés (2) et les bords latéraux de chaque joue (3) sont reliés par encliquetage, les profilés (2) présentant, en face des bords latéraux (21) de chaque joue (3), au moins une ouverture (13) dans leur face inférieure ou au moins une partie en saillie (23) sur cette face inférieure, tandis que ces bords latéraux (21) présentent au moins une partie en saillie (23) ou au moins une ouverture (13).

2. Coffre de volet roulant selon la revendication 1, **caractérisé en ce que** les profilés (2) présentent au moins une ouverture (13) dans leur face inférieure, en face des bords latéraux (21) de chaque joue (3), tandis que ces bords latéraux (21) présentent au moins une partie en saillie (23) destinée à être encliquetée dans l'ouverture susdite des profilés (2) respectifs.

3. Coffre de volet roulant selon la revendication 1 ou 2, **caractérisé en ce que** les joues (3) comprennent un corps (14) et un talon (15), la ou les partie(s) en saillie (23) de chaque joue (3) ou la ou les ouverture(s) dans chaque joue se trouvant au moins sur les bords latéraux (21) du talon (15).

4. Coffre de volet roulant selon la revendication 3, **caractérisé en ce que** le corps (14) de chaque joue (3) est une pièce séparée du talon (15), assemblé avec cette dernière au montage.

5. Coffre de volet roulant selon l'une quelconque des revendications 1 à 4, **caractérisé en ce que** ladite au moins une ouverture (13) ne s'étend que sur une longueur limitée du profilé (2) ou du bord latéral (21) d'une joue (3) ou est située localement.

6. Coffre de volet roulant selon l'une quelconque des revendications 2 à 4, **caractérisé en ce que** l'ouverture est une fente (13), s'étendant éventuellement sur toute la longueur du profilé (2).

7. Coffre de volet roulant selon la revendication 5 ou 6, **caractérisé en ce que** chaque partie en saillie (23) comprend une tête élargie ou à décrochement s'étendant sur une certaine longueur.

8. Coffre de volet roulant selon la revendication 5 ou 6, **caractérisé en ce que** chaque partie en saillie (23) comprend une tête en forme de pointe.

9. Coffre de volet roulant selon la revendication 7 ou 8, **caractérisé en ce que** ladite au moins une ouverture (13) est élastiquement élargissable pour laisser passer la tête élargie de la partie en saillie (23).

10. Coffre de volet roulant selon la revendication 7, 8 ou 9, **caractérisé en ce que** chaque partie en saillie (23) est au moins partiellement élastiquement déformable et consiste, le cas échéant, en une tête fendue.

11. Coffre de volet roulant selon la revendication 6, **caractérisé en ce qu'**il comprend des moyens pour empêcher la ou les partie(s) en saillie (23) de glisser dans la fente (13).

12. Coffre de volet roulant selon la revendication 11, **caractérisé en ce que** ces moyens comprennent au moins un dispositif de calage bloquant la partie en saillie (23) dans la fente (13).

13. Coffre de volet roulant selon la revendication 12, **caractérisé en ce que** ce dispositif de calage comprend une surépaisseur (24) de la joue (3), sous forme de coin ou sous une autre forme et exerçant une pression sur une partie du profilé (2) ou déformant ce profilé (2) de manière à bloquer la partie en saillie (23).

14. Coffre de volet roulant selon la revendication 13, **caractérisé en ce que** le dispositif de calage est situé au-delà de l'extrémité d'une partie en saillie (23) la plus proche de l'extrémité du coffre et ferme partiellement la fente (13), par exemple entre deux parties en saillie (23) consécutives s'il y en a plusieurs sur un même bord latéral.

15. Coffre de volet roulant selon la revendication 14, **caractérisé en ce que** le dispositif de calage comprend une ou plusieurs surépaisseurs (32) de la partie en saillie (23) situées dans la fente (13) dans la face inférieure du profilé (2).

16. Coffre de volet roulant selon l'une quelconque des revendications 1 à 15, **caractérisé en ce qu'**entre les deux joues (3), au moins un des deux profilés (2) susdits est couvert par un profilé de recouvrement (4) qui est relié par encliquetage au premier profilé (2), ce profilé de recouvrement (4) présentant une rainure latérale (29) ouverte vers l'intérieur du coffre, une sous-face (5) étant glissée dans la rainure latérale (29) d'un profilé de recouvrement (4).

17. Coffre de volet roulant selon la revendication 16, **caractérisé en ce que** le profilé de recouvrement (4) est pourvu d'au moins une partie en saillie (28) insérée par encliquetage dans une fente ou au moins une ouverture correspondante (13) du premier profilé (2).

18. Coffre de volet roulant selon la revendication 16 ou 17, **caractérisé en ce que** la rainure latérale (29) pour la sous-face (5) possède une profondeur d'au moins 10 mm et de préférence d'au moins 40 mm, la sous-face (5) et le profilé de recouvrement (4) formant un ensemble télescopique.

## Patentansprüche

1. Rollladenkasten, umfassend einen im Wesentlichen U-förrnigen Profilkörper (1), zwei Profile (2), die die unteren Längsränder des Profilkörpers (1) bedecken, und zwei Seitenteile (3), die die Enden des Körpers (1) verschließen und die durch integrierte oder getrennte Seitenränder (21) an den Profilen (2) befestigt sind, **dadurch gekennzeichnet, dass** die Profile (2) und die Seitenränder jeder Seitenwand (3) durch Einklicken verbunden sind, wobei die Profile (2) vorne Seitenränder (21) von mindestens jeder Seitenwand (3), mindestens eine Öffnung (13) in ihrer unteren Seite oder mindestens ein vorspringendes Teil (23) auf dieser unteren Seite aufweisen, während diese Seitenränder (21) mindestens ein vorspringendes Teil (23) oder mindestens eine Öffnung (13) aufweisen.

2. Rollladenkasten nach Anspruch 1, **dadurch gekennzeichnet, dass** die Profile (2) mindestens eine Öffnung (13) in ihrer unteren Seite gegenüber der Seitenränder (21) von jeder Seitenwand (3) aufweisen, während diese Seitenränder (21) mindestens ein vorspringendes Teil (23) aufweisen, der dazu dient, in die oben genannte Öffnung der jeweiligen Profile (2) eingeklickt zu werden.

3. Rollladenkasten nach Anspruch 1 oder 2, **dadurch gekennzeichnet, dass** die Seitenwände dort, wo sich das oder die vorspringende(n) Teil(e) (23) jeder Seitenwand (3) oder die Öffnung(en) in jeder Seitenwand sich mindestens auf den Seitenrändern (21) des Absatzes (15) befinden, einen Körper (14) und einen Absatz (15) umfassen.

4. Rollladenkasten nach Anspruch 3, **dadurch gekennzeichnet, dass** der Körper (14) jeder Seitenwand (3) ein vom Absatz (15) getrenntes Stück ist, das mit Letzterem bei der Montage zusammengebaut wird.

5. Rollladenkasten nach einem der Ansprüche 1 bis 4, **dadurch gekennzeichnet, dass** die genannte mindestens eine Öffnung (13) sich nur über eine begrenzte Länge des Profils (2) oder des Seitenrandes (21) einer Seitenwand (3) erstreckt oder lokal angeordnet ist.

6. Rollladenkasten nach einem der Ansprüche 2 bis 4, **dadurch gekennzeichnet, dass** die Öffnung ein Schlitz (13) ist, der sich eventuell über die gesamte Länge des Profils (2) erstreckt.

7. Rollladenkasten nach einem der Ansprüche 5 oder 6, **dadurch gekennzeichnet, dass** jedes vorspringende Teil (23) einen verlängerten oder abnehmbaren Kopf umfasst, der sich über eine gewisse Länge erstreckt.

8. Rollladenkasten nach einem der Ansprüche 5 oder 6, **dadurch gekennzeichnet, dass** jedes vorspringende Teil (23) einen spitz geformten Kopf umfasst.

9. Rollladenkasten nach Anspruch 7 oder 8, **dadurch gekennzeichnet, dass** die mindestens eine Öffnung (13) elastisch erweiterbar ist, um den verlängerten Kopf des vorspringenden Teils (23) passieren zu lassen.

10. Rollladenkasten nach Anspruch 7, 8 oder 9, **dadurch gekennzeichnet, dass** jedes vorspringende Teil (23) mindestens teilweise elastisch deformierbar ist und gegebenenfalls aus einem geschlitzten Kopf besteht.

11. Rollladenkasten nach Anspruch 6, **dadurch gekennzeichnet, dass** er Mittel umfasst, um zu verhindern, dass das bzw. die vorspringende(n) Teil(e) (23) in dem Schlitz (13) gleiten.

12. Rollladenkasten nach Anspruch 11, **dadurch gekennzeichnet, dass** diese Mittel mindestens eine Verkeilungsvorrichtung umfasst, die das vorspringende Teil (23) in dem Schlitz (13) blockiert.

13. Rollladenkasten nach Anspruch 12, **dadurch gekennzeichnet, dass** diese Verkeilungsvorrichtung einen Wulst (24) der Seitenwand (3) in Form einer Münze oder in irgendeiner anderen Form umfasst, der einen Druck auf einen Teil des Profils (2) ausübt oder dieses Profil (2) so deformiert, dass das vorspringende Teil (23) blockiert wird.

14. Rollladenkasten nach Anspruch 13. **dadurch gekennzeichnet, dass** die Verkeilungsvorrichtung über das Ende eines vorspringenden Teils (23), das dem Kastenende am nächsten ist, hinaus angeordnet ist und den Schlitz (13) teilweise schließt, zum Beispiel zwischen zwei aufeinander folgenden vorspringenden Teilen (23), wenn sich mehrere auf demselben Seitenrand befinden.

15. Rollladenkasten nach Anspruch 14, **dadurch gekennzeichnet, dass** die Verkeilungsvorrichtung einen oder mehrere Wulste (32) des vorspringenden Teils (23) umfasst, die in dem Schlitz (13) in der unteren Seite des Profils (2) angeordnet sind.

16. Rollladenkasten nach einem der Ansprüche 1 bis 15, **dadurch gekennzeichnet, dass** zwischen den zwei Seitenwänden (3) mindestens eines der beiden oben genannten Profile (2) durch ein Abdeckprofil (4) bedeckt ist, das durch Einklicken in das erste Profil (2) verbunden ist, wobei das Abdeckprofil (4) eine Seitenrille (29), die zum Inneren des Kastens hin geöffnet ist, umfasst, wobei eine Sturzseite (5) in der Seitenrille (29) eines Abdeckprofils (4) gleitet.

17. Rollladenkasten nach Anspruch 16, **dadurch gekennzeichnet, dass** das Abdeckprofil (4) mit mindestens einem vorspringenden Teil (23) versehen,ist, das durch Einklicken in einen Schlitz oder mindestens eine entsprechende Öffnung (13) des ersten Profils (2) eingefügt wird.

18. Rollladenkasten nach Anspruch 16 oder 17, **dadurch gekennzeichnet, dass** die Seitenrille (29) für den Sturz (5) eine Tiefe von mindestens 10 mm und vorzugsweise von mindestens 40 mm aufweist, wobei der Sturz (5) und das Abdeckprofil (4) eine teleskopische Einheit bilden.

## Claims

1. Cabinet for Venetian blinds, comprising a predominantly U-shaped profiled body (1), two profiles (2) covering the lower longitudinal edges of the profiled body (1) and two side panels (3) which seal the far ends of the body (1) and which are fixed to the profiles (2) by means of integrated or loose side edges (21), **characterised in that** the profiles (2) and the side edges of each side panel (3) are snapped together, whereby the profiles (2) opposite to the side edges (21) of each side panel (3) have at least one opening (13) in their lower side or at least one protruding part (23) on this lower side, whereas the side edges (21) have at least one protruding part (23) or at least one opening (13).

2. Cabinet for Venetian blinds according to claim 1, **characterised in that** the profiles (2) have at least one opening (13) in their lower side, opposite to the side edges (21) of each side panel (3), whereas the side edges (21) have at least one protruding part (23) which has to be snapped into the above-mentioned opening of the respective profiles (2).

3. Cabinet for Venetian blinds according to claim 1 or 2, **characterised in that** the side panels (3) comprise a body (14) and a heel piece (15), there where the protruding part(s) (23) of each side panel (3) or there where the opening(s) in each side panel are situated at least on the side edges (21) of the heel piece (15).

4. Cabinet for Venetian blinds according to claim 3, **characterised in that** the body (14) of each side panel (3) is a piece which is detached from the heel piece (15), and which is assembled with it during the mounting.

5. Cabinet for Venetian blinds according to any one of claims 1 to 4, **characterised in that** at least one opening (13) as mentioned above only extends over a limited length of the profile (2) or of the side edge (21) of a side panel (3) or is provided locally.

6. Cabinet for Venetian blinds according to any one of the preceding claims 2 to 4, **characterised in that** the opening is a slot (13) which possibly extends over the entire length of the profile (2).

7. Cabinet for Venetian blinds according to claim 5 or 6, **characterised in that** each protruding part (23) comprises a head which is widened or which recedes and which extends over a certain length.

8. Cabinet for Venetian blinds according to claim 5 or 6, **characterised in that** each protruding part (23) comprises a pointed head.

9. Cabinet for Venetian blinds according to claim 7 or 8, **characterised in that** at least one opening (13) as mentioned above is elastically expandable, such that the widened head of the protruding part (23) can pass through it.

10. Cabinet for Venetian blinds according to claim 7, 8 or 9, **characterised in that** each protruding part (23) is at least partly elastically deformable and, if necessary, consists of a split head.

11. Cabinet for Venetian blinds according to claim 6, **characterised in that** it comprises means to prevent the protruding part (s) (23) from slipping in the slot (13).

12. Cabinet for Venetian blinds according to claim 11, **characterised in that** these means comprise at least one clamping device which blocks the protruding part (23) in the slot (13).

13. Cabinet for Venetian blinds according to claim 12, **characterised in that** this clamping device comprises a thickening (24) of the side panel (3), in the shape of an angle or any other shape, which exerts a pressure on a part of the profile (2) or which transforms this profile (2), such that the protruding part (23) is blocked.

14. Cabinet for Venetian blinds according to claim 13, **characterised in that** the clamping device is situated further than the far end of a protruding part (23) which is situated nearest to the far end of the cabinet and partly seals the slot (13), for example between two successive protruding parts (23) if there are several on one and the same side edge.

15. Cabinet for Venetian blinds according to claim 14, **characterised in that** the clamping device comprises one or several thickenings (32) of the protruding part (23), situated in the slot (13) in the lower side of the profile (2).

16. Cabinet for Venetian blinds according to any one of the preceding claims 1 to 15, **characterised in that** between the two side panels (3), at least one of the two above-mentioned profiles (2) is covered with a cover profile (4) which is snapped onto the first profile (2), whereby this cover profile (4) has a lateral groove (29) which is open towards the inside of the cabinet, whereby a bottom side (5) slides in the lateral groove (29) of a cover profile (4).

17. Cabinet for Venetian blinds according to claim 16, **characterised in that** the cover profile (4) is provided with at least one protruding part (28) which snaps into a slot of at least one corresponding opening (13) of the first profile (2).

18. Cabinet for Venetian blinds according to claim 16 or 17, **characterised in that** the lateral groove (29) for the bottom side (5) is at least 10 mm deep and preferably at least 40 mm deep, whereby the bottom side (5) and the cover profile (4) form a telescopic whole.
